# EUROPÄISCHE PATENTSCHRIFT

(11) **EP 3 001 932 B1**
(45) Veröffentlichungstag und Bekanntmachung des Hinweises auf die Patenterteilung: **25.04.2018**
(21) Anmeldenummer: 15187311.4
(22) Anmeldetag: 29.09.2015
(51) Int. Cl.: A47C 3/30, F16F 9/02

(54) **VORRICHTUNG ZUR HÖHENVERSTELLUNG EINER SITZFLÄCHE EINES SITZMÖBELS**
DEVICE FOR ADJUSTING THE HEIGHT OF A SEAT OF AN ITEM OF SEATING FURNITURE
DISPOSITIF DE REGLAGE EN HAUTEUR D'UNE ASSISE D'UN SIEGE

(30) Priorität: 30.09.2014 WO PCT/EP2014/070961
(43) Veröffentlichungstag der Anmeldung: 06.04.2016
(73) Patentinhaber: Innotec Motion GmbH, 59558 Lippstadt (DE)
(72) Erfinder: Mackert, Michael, 59602 Rüthen (DE)
(74) Vertreter: Schäperklaus, Jochen

(56) Entgegenhaltungen:
- EP-A1- 0 258 656
- EP-A1- 1 559 349
- EP-A1- 2 868 230
- EP-A2- 0 891 727
- DE-C- 621 149

## Beschreibung

Die vorliegende Erfindung betrifft eine Vorrichtung zur Höhenverstellung einer Sitzfläche eines Sitzmöbels gemäß dem Oberbegriff des ersten Anspruchs.
Derartige Vorrichtungen sind aus dem Stand der Technik beispielsweise von Bürostühlen bekannt, die eine drehbare und höhenverstellbare Sitzfläche aufweisen. Eine ähnliche Vorrichtung ist z.B. aus der EP1559349A1 bekannt. Der Erfindung liegt demgegenüber die Aufgabe zugrunde, eine komfortablere Vorrichtung und ein Sitzmöbel mit einer solchen Vorrichtung zu schaffen.
Diese Aufgabe wird durch eine Vorrichtung gemäß Anspruch 1 und durch ein Sitzmöbel gemäß Anspruch 8 gelöst. Ausführungsformen der Erfindung sind in den abhängigen Ansprüchen angegeben.

Gemäß Anspruch 1 umfasst die Vorrichtung unter anderem ein Gehäuse, ein Höhenverstellungsmittel und ein Führungsmittel. Zumindest ein Teil des Höhenverstellungsmittels ist relativ zum Gehäuse verschiebbar. Das Führungsmittel ist dazu ausgebildet, den verschiebbaren Teil des Höhenverstellungsmittels bei einer solchen Verschiebung zu führen. Erfindungsgemäß umfasst das Höhenverstellungsmittel eine starr blockierende Gasdruckfeder. Auf diese Weise kann ein Benutzer besonders komfortabel eine Höheneinstellung vornehmen.
Die starr blockierende Gasdruckfeder ist vorteilhaft, wenn sich eine Person auf das Sitzmöbel setzt. Beim Hinsetzen auf die Vorderkante der Sitzfläche und/oder mit nach vorne gebeugtem Oberkörper verkantet das Höhenverstellungsmittel mit dem Führungsmittel. Wenn sich die Person nach hinten lehnt, löst sich diese Verkantung an einem bestimmten Punkt. Die Verwendung der starr blockierenden Gasdruckfeder ist genau in diesem Moment vorteilhaft, da sie nicht nachgibt, wenn sich die Verkantung löst. Somit wird der Komfort für einen Benutzer erhöht. Außerdem werden unerwünschte Geräusche vermieden, die auftreten können, wenn sich die Verkantung löst. Nach einer Ausführungsform der Erfindung kann das Führungsmittel Metall umfassen. Unter einem Metall werden hier insbesondere auch Metalllegierungen verstanden.
Durch eine derartige Ausgestaltung des Führungsmittels kann die gesamte Vorrichtung kompakter ausgestaltet werden. Außerdem wird die Stabilität der Vorrichtung erhöht. Bei einem Relax-Sessel treten hohe Eigendynamiken auf, insbesondere wenn ein Benutzer die Höhe der Sitzfläche verändert. Daher wird hierfür eine besonders stabile Vorrichtung benötigt. Außerdem ist bei Relax-Sesseln im Vergleich mit Bürostühlen nur ein sehr kleiner Bauraum für die Vorrichtung vorhanden, sodass eine aus einem Bürostuhl bekannte Vorrichtung nicht in einem Relax-Sessel eingesetzt werden kann.
Des Weiteren besteht die Möglichkeit, dass das Gehäuse der Vorrichtung aus Vollmaterial gedreht wurde. Aus dem Stand der Technik sind lediglich Vorrichtungen mit einem Gehäuse bekannt, das aus Rohrmaterial gefertigt ist. Erfindungsgemäss ist das Höhenverstellungsmittel zumindest zweiteilig ausgebildet ist. Ein erster Teil ist relativ zum Gehäuse verschiebbar, während ein zweiter Teil ortsfest zum Gehäuse angeordnet ist. Der zweite Teil definiert einen Innenraum, in dem ein erster Abschnitt des ersten Teils angeordnet ist. Ein zweiter Abschnitt des ersten Teils ist außerhalb des Innenraums angeordnet. Dies stellt eine besonders kompakte Bauweise des Höhenverstellungsmittels dar. Nach einer Ausführungsform der Erfindung kann der zweite Abschnitt des ersten Teils bei einer Verschiebung relativ zum Gehäuse durch das Führungsmittel geführt werden. Insbesondere ist hier eine direkte Führung möglich. Dies kann insbesondere bedeuten, dass beim bestimmungsgemäßen Gebrauch der zweite Abschnitt des ersten Teils in Kontakt mit dem Führungsmittel kommen kann.
Nach einer Ausführungsform der Erfindung kann das Führungsmittel aus Bronze sein. Dieses Material hat sich in Versuchen als besonders vorteilhaft für die Stabilität der Vorrichtung und die Führung und Lagerung des ersten Teils des Höhenverstellungsmittels herausgestellt.
Es ist auch möglich, dass das Führungsmittel aus Kunststoff ist. Nach einer Ausführungsform der Erfindung kann die Vorrichtung ein Befestigungsmittel umfassen, das am ersten Teil des Höhenverstellungsmittels angeordnet ist. Das Befestigungsmittel kann für eine Befestigung der Sitzfläche an der Vorrichtung ausgebildet sein.
Nach einer Ausführungsform der Erfindung kann das Befestigungsmittel an einem dritten Abschnitt des ersten Teils angeordnet sein, der fest mit dem ersten und dem zweiten Abschnitt des ersten Teils verbunden ist und außerhalb des durch den zweiten Teil definierten Innenraums angeordnet ist. Unter einer festen Verbindung wird dabei insbesondere verstanden, dass die Verbindung nicht gelöst werden kann, ohne dass der erste Teil zerstört oder beschädigt wird.

Nach einer Ausführungsform der Erfindung kann ein Ende des Führungsmittels bündig mit einem Ende des Gehäuses abschließen. Dies ist insbesondere vorteilhaft für eine kompakte Bauweise der Vorrichtung.

Nach einer Ausführungsform der Erfindung kann der erste Teil drehbar relativ zum Gehäuse sein. So kann die Drehbarkeit der Sitzfläche erreicht werden. Die drehbare Lagerung kann insbesondere durch das Führungsmittel gewährleistet werden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Dabei werden für gleiche oder ähnliche Bauteile und für Bauteile mit gleichen oder ähnlichen Funktionen dieselben Bezugszeichen verwendet. Darin zeigen:
- Fig. 1: eine schematische Querschnittsdarstellung einer Vorrichtung nach einer Ausführungsform der Erfindung mit einem ausgefahrenen Höhenverstellungsmittel; und
- Fig. 2: die Querschnittsdarstellung aus Fig. 1 bei eingefahrenem Höhenverstellungsmittel.

Die Vorrichtung 100 umfasst ein Höhenverstellungsmittel 101 mit einem ersten Teil 102, einem zweiten Teil 103 und einem Gehäuse 105. Der erste Teil 102 ist relativ zum Gehäuse 105 in vertikaler Richtung verschiebbar. Der zweite Teil 103 ist relativ zum Gehäuse 105 ortsfest. Der zweite Teil 103 definiert außerdem einen Innenraum 104 des Höhenverstellungsmittels 101. Die Vorrichtung umfasst des Weiteren ein aus Metall gefertigtes Führungsmittel 106 und ein Befestigungsmittel 107. Das Führungsmittel 106 ist vorzugsweise aus Bronze gefertigt.

Das Höhenverstellungsmittel 101 umfasst eine starr blockierende Gasdruckfeder. Dabei wird der erste Teil 102 durch das Führungsmittel 106 geführt, wenn er relativ zum Gehäuse 105 verschoben wird. Das Verschieben kann beispielsweise durch Gasdruck oder durch das Körpergewicht einer Person erreicht werden. Wenn sich eine Person auf die Vorderkante der Sitzfläche und/oder mit nach vorne gebeugtem Oberkörper hinsetzt, verkantet das Höhenverstellungsmittel 101 mit dem Führungsmittel 106. Wenn sich die Person nach hinten lehnt, löst sich diese Verkantung an einem bestimmten Punkt. Aufgrund der starren Blockierung der Gasdruckfeder gibt sie nicht nach, wenn sich die Verkantung löst. Für den Benutzer ergibt sich also kein unerwünschtes Nachgeben des Höhenverstellungsmittels 101 und es treten keinerlei Geräusche auf, wenn sich die Verkantung löst.

Ein erster Abschnitt des ersten Teils 102 ist innerhalb des Innenraums 104 angeordnet, während ein zweiter Abschnitt außerhalb des Innenraums 104 angeordnet ist.

Es ist zu beachten, dass das obere Ende des Führungsmittels 106 bündig mit dem oberen Ende des Gehäuses 105 abschließt. Dies erhöht die Stabilität und die Kompaktheit der Vorrichtung 100.

Das Befestigungsmittel 107 ist am ersten Teil 102 angeordnet und weist einen Durchmesser auf, der größer ist als der Durchmesser des Höhenverstellungsmittels 101. Am Befestigungsmittel 107 kann eine Sitzfläche eines Sitzmöbels befestigt werden. Durch die relativ große Breite des Höhenverstellungsmittels 101 wird eine besonders hohe Stabilität erreicht, was insbesondere für Relax-Sessel vorteilhaft ist. Das Befestigungsmittel 107 ist außerdem ebenfalls außerhalb des Innenraums 104 angeordnet.

## Patentansprüche

1. Vorrichtung (100) zur Höhenverstellung einer Sitzfläche eines Sitzmöbels, umfassend ein Gehäuse (105), ein Höhenverstellungsmittel (101) und ein Führungsmittel (106), wobei zumindest ein Teil (102) des Höhenverstellungsmittels (101) relativ zum Gehäuse (105) verschiebbar ist, und wobei das Führungsmittel (106) dazu ausgebildet ist, den verschiebbaren Teil (102) des Höhenverstellungsmittels (101) bei einer solchen Verschiebung zu führen,
wobei das Höhenverstellungsmittel (101) eine starr blockierende Gasdruckfeder umfasst, wobei das Höhenverstellungsmittel (101) zumindest zweiteilig ausgebildet ist, wobei ein erster Teil (102) relativ zum Gehäuse (105) verschiebbar ist, während ein zweiter Teil (103) ortsfest zum Gehäuse (105) angeordnet ist, **dadurch gekennzeichnet, dass** der zweite Teil (103) einen Innenraum (104) definiert, wobei ein erster Abschnitt des ersten Teils (102) innerhalb des Innenraums (104) angeordnet ist, und wobei ein zweiter Abschnitt des ersten Teils (102) außerhalb des Innenraums (104) angeordnet ist.

2. Vorrichtung (100) nach dem vorherigen Anspruch, **dadurch gekennzeichnet, dass** der zweite Abschnitt des ersten Teils (102) bei einer Verschiebung relativ zum Gehäuse (105) durch das Führungsmittel (106) geführt wird.

3. Vorrichtung (100) nach zumindest einem der vorherigen Ansprüche, **dadurch gekennzeichnet, dass** das Führungsmittel (106) aus Bronze ist.

4. Vorrichtung (100) nach zumindest einem der vorherigen Ansprüche, **dadurch gekennzeichnet, dass** die Vorrichtung (100) ein Befestigungsmittel (107) umfasst, das am ersten Teil (102) des Höhenverstellungsmittels (101) angeordnet ist, wobei das Befestigungsmittel (107) für eine Befestigung der Sitzfläche an der Vorrichtung (100) ausgebildet ist.

5. Vorrichtung (100) nach dem vorherigen Anspruch, **dadurch gekennzeichnet, dass** das Befestigungsmittel (107) an einem dritten Abschnitt des ersten Teils (102) angeordnet ist, der fest mit dem ersten und dem zweiten Abschnitt des ersten Teils (102) verbunden ist und außerhalb des Innenraums (104) angeordnet ist.

6. Vorrichtung (100) nach zumindest einem der vorherigen Ansprüche, **dadurch gekennzeichnet, dass** ein Ende des Führungsmittels (106) bündig mit einem Ende des Gehäuses (105) abschließt.

7. Vorrichtung (100) nach zumindest einem der vorherigen Ansprüche, **dadurch gekennzeichnet, dass** zumindest der erste Teil (102) des Höhenverstellungsmittels (101) relativ zum Gehäuse (105) drehbar ist.

8. Sitzmöbel, umfassend eine Sitzfläche und eine Vorrichtung (100) nach zumindest einem der vorherigen Ansprüche.

## Claims

1. Device (100) for adjusting the height of a seat of seating furniture, comprising a housing (105), a height-adjusting means (101) and a guide means (106), wherein at least one part (102) of the height-adjusting means (101) is movable relative to the housing (105), and wherein the guide means (106) is configured to guide the movable part (102) of the height-adjusting means (101) during such movement, wherein the height-adjusting means (101) comprises a rigidly locking gas pressure spring, wherein the height-adjusting means (101) is constructed in at least two parts, wherein a first part (102) is movable relative to the housing (105), while a second part (103) is stationarily positioned with respect to the housing (105), **characterised in that** the second part (103) defines an inner space (104), wherein a first section of the first part (102) is arranged within the inner space (104), and wherein a second section of the first part (102) is arranged outside the inner space (104).

2. Device (100) according to the preceding claim, **characterised in that** the second section of the first part (102) is guided by the guide means (106) during a movement relative to the housing (105).

3. Device (100) according to at least one of the preceding claims, **characterised in that** the guide means (6) is made of bronze.

4. Device (100) according to at least one of the preceding claims, **characterised in that** the device (100) comprises a fastening means (107) that is arranged on the first part (102) of the height-adjusting means (101), wherein the fastening means (107) is configured for fastening the seat on the device (100).

5. Device (100) according to the preceding claim, **characterised in that** the fastening means (107) is arranged on a third section of the first part (102) that is firmly connected to the first and second section of the first part (102) and is arranged outside the inner space (104).

6. Device (100) according to at least one of the preceding claims, **characterised in that** one end of the guide means (106) is flush with one end of the housing (105).

7. Device (100) according to at least one of the preceding claims, **characterised in that** at least the first part (102) of the height-adjusting means (101) can be rotated relative to the housing (105).

8. Seating furniture, comprising a seat and a device (100) according to at least one of the preceding claims.

## Revendications

1. Dispositif (100) pour le réglage en hauteur d'une assise d'un siège, comprenant un boîtier (105), un moyen de réglage en hauteur (101) et un moyen de guidage (106), dans lequel au moins une partie (102) du moyen de réglage en hauteur (101) est coulissante par rapport au boîtier (105), et dans lequel le moyen de guidage (106) est réalisé afin de guider la partie coulissante (102) du moyen de réglage en hauteur (101) lors d'un tel coulissement,
dans lequel le moyen de réglage en hauteur (101) comporte un ressort de pression à gaz à blocage rigide, dans lequel le moyen de réglage en hauteur (101) est réalisé au moins en deux parties, dans lequel une première partie (102) est coulissante par rapport au boîtier (105) alors qu'une seconde partie (103) est disposée fixement par rapport au boîtier (105), **caractérisé en ce que** la seconde partie (103) définit un espace intérieur (104), dans lequel une première section de la première partie (102) est disposée dans l'espace intérieur (104), et dans lequel une seconde section de la première partie (102) est disposée en dehors de l'espace intérieur (104).

2. Dispositif (100) selon la revendication précédente, **caractérisé en ce que** la seconde section de la première partie (102) est guidée lors d'un coulissement par rapport au boîtier (105) par le moyen de guidage (106).

3. Dispositif (100) selon au moins l'une quelconque des revendications précédentes, **caractérisé en ce que** le moyen de guidage (106) est en bronze.

4. Dispositif (100) selon au moins l'une des revendications précédentes, **caractérisé en ce que** le dispositif (100) comporte un moyen de fixation (107) qui est disposé sur la première partie (102) du moyen de réglage en hauteur (101), dans lequel le moyen de fixation (107) est réalisé pour une fixation de l'assise sur le dispositif (100).

5. Dispositif (100) selon la revendication précédente, **caractérisé en ce que** le moyen de fixation (107) est disposé sur une troisième section de la première partie (102) qui est raccordée fixement à la première et la deuxième section de la première partie (102) et est disposée en dehors de l'espace intérieur (104).

6. Dispositif (100) selon au moins l'une quelconque des revendications précédentes, **caractérisé en ce qu'**une extrémité du moyen de guidage (106) se termine à fleur d'une extrémité du boîtier (105).

7. Dispositif (100) selon au moins l'une quelconque des revendications précédentes, **caractérisé en ce qu'**au moins la première partie (102) du moyen de réglage en hauteur (101) est rotative par rapport au boîtier (105).

8. Siège comprenant une assise et un dispositif (100) selon au moins l'une quelconque des revendiquions précédentes.
